# EUROPÄISCHE PATENTSCHRIFT

(11) **EP 1 385 076 B1**
(45) Veröffentlichungstag und Bekanntmachung des Hinweises auf die Patenterteilung: **01.04.2009**
(21) Anmeldenummer: 03016329.9
(22) Anmeldetag: 18.07.2003
(51) Int. Cl.: G05G 1/08, H01H 3/10

(54) **Drehschaltervorrichtung**
Rotary switch assembly
Ensemble interrupteur rotatif

(30) Priorität: 22.07.2002 DE 10233215
(43) Veröffentlichungstag der Anmeldung: 28.01.2004
(73) Patentinhaber: BSH Bosch und Siemens Hausgeräte GmbH, 81739 München (DE)
(72) Erfinder: Fleissner, Reinhard, 83352 Altenmarkt (DE); Huber, Ernst, 83308 Trostberg (DE); Penkner, Walter, 83308 Trostberg (DE); Schilcher, Michael, 83301 Traunreut (DE); Wimmer, Albert, 93119 Obing (DE)

(56) Entgegenhaltungen:
- EP-A- 0 917 170
- EP-A- 1 318 534
- DE-A- 2 927 208
- DE-C- 10 044 448

## Beschreibung

Die Erfindung geht aus von einer Drehschaltervorrichtung nach dem Oberbegriff des Anspruchs 1.

Aus der DE 100 44 448 C1 ist eine gattungsbildende Drehschaltervorrichtung für ein Haushaltsgerät bekannt. Die Drehschaltervorrichtung umfasst einen Schalter, der an einem Trägerblech befestigt ist und mit seiner Schalterwelle das Trägerblech durchsetzt. Im montierten Zustand ist die Schalterwelle über eine Kardansteckkupplung mit einer Betätigungswelle einer Betätigungseinheit gekoppelt. Die Betätigungswelle ist dabei über ein Kugellager in einer Blende des Haushaltsgeräts gelagert.

Die Aufgabe der Erfindung besteht insbesondere darin, eine gattungsgemäße Drehschaltervorrichtung mit reduziertem konstruktiven Aufwand bei gleichzeitig vorteilhaften Lagereigenschaften für eine Betätigungseinheit bereitzustellen. Die Aufgabe wird erfindungsgemäß durch die Merkmale der unabhängigen Patentansprüche gelöst, während vorteilhafte Ausgestaltungen und Weiterbildungen der Erfindung den Unteransprüchen entnommen werden können.

Die Erfindung geht aus von einer Drehschaltervorrichtung, insbesondere für ein Haushaltsgerät, mit einem Trägerelement und einem Schalter, dessen Schalterwelle über eine Betätigungseinheit betätigbar ist.

Es wird vorgeschlagen, dass an das Trägerelement eine Welle drehbar angespritzt ist, die im montierten Zustand mit der Schalterwelle des Schalters über eine Koppelstelle gekoppelt ist, und zwar indirekt oder direkt. Damit können Bauteile, Montageaufwand und Kosten eingespart und ungewünschtes Spiel zumindest weitgehend vermieden werden. Es können mit geringem konstruktiven Aufwand und einer kostengünstigen Lösung vorteilhafte Lagereigenschaften für die Betätigungseinheit erreicht und Toleranzen ausgeglichen werden, und zwar insbesondere wenn im montierten Zustand die angespritzte Welle und die Schalterwelle über eine versatzausgleichende Kupplung gekoppelt sind. Kupplungsteile der Kupplung können dabei an der Schalterwelle und/oder an der angespritzten Welle befestigt oder vorteilhaft an diesen anformt sein, wodurch zusätzliche Bauteile, Montageaufwand und Kosten eingespart werden können. Weist die angespritzte Welle mit dem Trägerelement eine Hinterschneidung auf, können vorteilhafte Lagerflächen und insbesondere eine verliersichere Verbindung zwischen der Welle und dem Trägerelement erreicht werden.

Ferner können konstruktiv einfach Lösungen erreicht werden, bei denen standardisierte Betätigungseinheiten verwendbar sind, und zwar insbesondere wenn die angespritzte Welle im montierten Zustand mit einer zur angespritzten Welle separat ausgeführten Betätigungswelle der Betätigungseinheit gekoppelt ist bzw. koppelbar ist, wodurch die Betätigungseinheit bzw. ein Griffelement der Betätigungseinheit zudem einfach im Trägerelement oder in einer Blende versenkbar ausführt werden kann. Ein versenkbar ausgeführtes Griffelement kann beispielsweise konstruktiv einfach erreicht werden, indem an die Betätigungswelle der Betätigungseinheit eine Herzkurve angeformt ist. Die angespritzte Welle könnte jedoch grundsätzlich auch einstückig mit einer Welle einer Betätigungseinheit ausgeführt sein. Weist die angespritzte Welle eine Einführschräge zur Kopplung mit der Betätigungswelle der Betätigungseinheit auf, kann vorteilhaft bei einer einfachen Montage eine zumindest weitgehend spielfreie Lagerung der Betätigungswelle auf der angespritzten Welle erreicht werden.

Um auf möglichst kleinem Bauraum große Lagerflächen und damit kleine Flächenpressungen, einen kleinen Verschleiß sowie eine stabile Lagerung zu erreichen, wird vorgeschlagen, dass die Welle über korrespondierende Schrägflächen im Trägerelement gelagert ist. Über die Schrägflächen können vorteilhaft sowohl radiale als auch axiale Lagerkräfte abgestützt werden. Ferner kann eine Art Selbstzentrierung erreicht werden.

Besonders vorteilhaft ist das Trägerelement von einem Schalterträger gebildet, und zwar insbesondere von einem an einer Frontseite eines Haushaltsgeräts befestigbaren Schalterträger, wodurch zahlreiche Bauteile besonders flexibel für verschiedene Geräte eingesetzt werden können. Möglich ist jedoch auch, dass das Trägerelement von einer Trägerblende eines Haushaltsgeräts oder einem anderen, dem Fachmann als sinnvoll erscheinenden Bauteil gebildet ist.

In einer weiteren Ausgestaltung der Erfindung wird vorgeschlagen, dass das Trägerelement bzw. der Schalterträger und der Schalter im montierten Zustand über eine Rastverbindung verbunden sind. Es kann eine einfache und schnelle Montage erreicht und von zusätzlichen Bauteilen gebildete Befestigungselemente können zumindest weitgehend vermieden werden. Des Weiteren kann zusätzlich erforderlicher Montagebauraum zumindest weitgehend vermieden und es kann konstruktiv einfach ein Freiraum zwischen dem Schalter und dem Schalterträger für weitere Bauteile geschaffen werden, wie beispielsweise für eine Beleuchtungseinheit usw.

Weist die Welle einen Kanal, insbesondere einen axialen Durchgangskanal auf, können vorteilhaft Materialverwerfungen vermieden und es kann ein exakter Rundlauf sichergestellt werden, und zwar insbesondere indem beim Spritzvorgang in der Welle ein gelagertes, nadelförmiges Bauteil eines Spritzwerkzeugs angeordnet ist, das nach dem Spritzvorgang aus der Welle entfernt wird.

Ferner wird vorgeschlagen, dass die Drehschaltvorrichtung mit zumindest zwei Spritzdüsen abgespritzt wird, wodurch beim Spritzvorgang eine vorteilhafte Materialverteilung erreicht und insbesondere ein exakter Aufnahmebereich für die Welle im Trägerelement erzielt werden kann. Insbesondere um den Aufnahmebereich des Trägerelements für die Welle sind vorteilhaft mehrere Spritzdüsen angeordnet.

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: einen Schalterträger und einen Schalter vor deren Montage,
- Fig. 2: eine Ansicht in Richtung II in Fig. 1,
- Fig. 3: einen Schnitt entlang der Linie III-III in Fig. 2,
- Fig. 4: einen mit IV gekennzeichneten Ausschnitt aus Fig. 3 in vergrößerter Darstellung und
- Fig. 5: eine Darstellung entsprechend Fig. 3 mit einer Betätigungseinheit.

Fig. 1 zeigt einen Schalterträger 10 und einen Schalter 11 einer erfindungsgemäßen Drehschaltervorrichtung für ein Haushaltsgargerät. Der topfförmig ausgestaltete Schalterträger 10 weist an seiner offenen Seite einen Bajonettverschluss 25 auf, mit dem der Schalterträger 10 an einem nicht näher dargestellten Frontblech des Haushaltsgargeräts befestigt werden kann (Fig. 1 und 2). An dem Schalterträger 10 sind an dessen Außenumfang nutenförmige Aufnahmen 26, 27 angeformt, in denen im Bereich eines Bodens 28 des Schalterträgers 10, in dessen Außenwand 29 Ausnehmungen 30, 31 eingebracht sind. Im Bereich der Ausnehmungen 30, 31 sind an die nutenförmigen Aufnahmen 26, 27 überbrückende Stege 32, 33 angeformt. Der Schalterträger 10 weist in die vom Boden 28 abgewandte axiale Richtung eine abnehmende Wandstärke auf, so dass am Innenumfang und am Außenumfang vorteilhafte Entformungsschrägen entstehen.

Der Schalter 11 umfasst ein zylinderförmiges Schaltergehäuse 34, aus dem an einer Stirnseite 35 eine Schalterwelle 16 herausragt. An derselben Stirnseite 35 sind an das Schaltergehäuse 34 sich in dessen Längsrichtung erstreckende, über die Schalterwelle 16 hinausragende Rastelemente 36, 37 angeformt. Bei der Montage des Schalters 11 kann dieser einfach in axialer Richtung 38 mit seinen Rastelementen 36, 37 in die nutenförmigen Aufnahmen 26, 27 eingeführt werden, wobei die Rastelemente 36, 37 durch die Stege 32, 33 radial nach innen in die Ausnehmungen 30, 31 ausgelenkt werden. Bei einer fortgesetzten Axialbewegung federn die Rastelemente 36, 37 radial nach außen zurück und hintergreifen mit ihren widerhakenförmigen Enden die Stege 32, 33 des Schalterträgers 10 und fixieren dadurch den Schalter 11 in axialer Richtung 38, 39 und in Umfangsrichtung am Schalterträger 10. Im montierten Zustand ist zwischen dem Schalter 11 und dem Schalterträger 10 eine nicht näher dargestellte Beleuchtungseinheit in angeordnet, die am Boden 28 des Schalterträgers 10 in drei gleichmäßig in Umfangsrichtung verteilt angeordnete Rastausnehmungen 50, 51, 52 eingerastet ist. Ferner sind für eine weitere, nicht näher dargestellte Funktionseinheit am Boden 28 des Schalterträgers 10 sich in Richtung zum Schalter 11 erstreckende Rasthaken 53, 54 angeformt.

Am Boden 28 des Schalterträgers 10, der von einem ersten Kunststoffspritzteil gebildet ist, ist eine von einem zweiten Kunststoffspritzteil gebildete, drehbar gelagerte Welle 13 verliersicher unter Anwendung eines sogenannten Zwei-Komponentenspritzverfahrens angespritzt (Fig. 1 und 3). Um bei der Herstellung gezielt unterschiedliche Materialschwunde bei dem Schalterträger 10 und der angespritzten Welle 13 und dadurch bedingt eine vorteilhaft spielfreie Lagerung der Welle 13 im Schalterträger 10 zu erreichen, weisen der Schalterträger 10 und die Welle 13 unterschiedliche Materialbestandteile auf, und zwar ist die Welle 13 aus Polyoxymethylen (POM) und der Schalterträger 10 aus Polybutylenterephthalat (PBTP) hergestellt. Insbesondere durch die aus POM hergestellten Welle 13 können vorteilhafte Gleiteigenschaften der Welle 13 im aus PBTP hergestellten Schalterträger 10 erzielt werden.

Der Schalterträger 10 wird als erstes abgespritzt. Um insbesondere einen exakten Aufnahmebereich für die Welle 13 zu erhalten, sind im Bereich des Bodens 28 drei Spritzdüsen 23, 23', 23" gleichmäßig um den Aufnahmebereich verteilt angeordnet, wie dies in Fig. 2 angedeutet ist. Im Aufnahmebereich wird in axialer Richtung zur offenen Seite des Schalterträgers 10 eine ringförmige Ausnehmung 19 und in axialer Richtung in die von der offenen Seite des Schalterträgers 10 abgewandte axiale Richtung eine sich in radialer Richtung nach außen erstreckende Schrägfläche 22 angeformt. An die anschließend angespritzte Welle 13 wird eine dem Aufnahmebereich angepasste Koppelstelle angeformt, die in axialer Richtung zur offenen Seite des Schalterträgers 10 einen ersten in die Ausnehmung 19 eingreifenden Bund 20 und in die von der offenen Seite des Schalterträgers 10 abgewandte axiale Richtung einen zweiten Bund 24 umfasst. Der zweite Bund 24 weist eine mit der Schrägfläche 22 des Schalterträgers 10 korrespondierende Schrägfläche 21 auf und bildet eine Hinterschneidung 15. Die Welle 13 ist über den ersten und den zweiten Bund 20, 24 verliersicher und spielfrei im Aufnahmebereich des Schalterträgers 10 gelagert.

Um ungewünschte Materialanhäufungen zu vermeiden und insbesondere eine exakte Ausrichtung und einen exakten Rundlauf der Welle 13 zu erreichen, ist beim Spritzvorgang in der Welle 13 ein nadelförmiges Bauteil angeordnet, das auf der dem Boden 28 des Schalterträgers 10 zugewandten Seite in einem korrespondierenden Spritzwerkzeug gelagert ist und eine der Welle 13 entsprechende Form aufweist. Die Welle 13 und das nadelförmige Bauteil weisen an ihrem Außenumfang jeweils eine sich über die Länge der Bauteile erstreckende Abflachung auf, wobei die Abflachung der Welle 13 zur Bildung eines Formschlusses in Drehrichtung mit einer Betätigungswelle 17 einer Betätigungseinheit 12 dient (Fig. 5). Nach dem Spritzvorgang wird das nadelförmige Bauteil aus der Welle 13 entfernt, so dass in der Welle 13 ein Durchgangskanal 47 verbleibt.

Im montierten Zustand ist die an den Schalterträger 10 angespritzte Welle 13 mit der Schalterwelle 16 über eine versatzausgleichende Kardansteckkupplung 14 gekoppelt. Ein erster Teil 14a der insbesondere Taumelbewegungen der Schalterwelle 16 ausgleichenden Kardansteckkupplung 14 ist an ein freies Ende der Schalterwelle 16 und eine zweiter Teil 14b der Kardansteckkupplung 14 ist an ein im Boden 28 des Schalterträgers 10 gelagertes Ende der angespritzten Welle 13 angeformt. Der an die Schalterwelle 16 angeformte erste Teil 14a der Kardansteckkupplung 14 umfasst ein stiftartiges Element 40, das an seinem freien Ende 43 im Wesentlichen halbkugelförmig ausgestaltet ist und einen reduzierten Durchmesser gegenüber der restlichen Schalterwelle 16 aufweist. Ferner umfasst der erste Teil 14a der Kardansteckkupplung 14 zwei an das stiftartige Element 40 angeformte, sich gegenüberliegende und sich radial nach außen bis auf den Durchmesser der restlichen Schalterwelle 16 erstreckende Mitnahmestege 41, 42.

Der zweite an die Welle 13 angeformte Teil 14b der Kardansteckkupplung 14 ist entsprechend an den ersten Teil 14a der Kardansteckkupplung 14 angepasst und umfasst eine kugelkalottenförmige Ausnehmung 44 für das halbkugelförmige Ende 43 des stiftartigen Elements 40 und sich zwei radial nach außen erstreckende, nutenförmige Ausnehmungen 45, 46 für die Mitnahmestege 41, 42. Im montierten Zustand steckt das stiftartige Element 40 mit den Mitnahmestegen 41, 42 über eine Klemmverbindung in den Ausnehmungen 44, 45, 46 der Welle 13, so dass weitgehend eine spielfreie und dennoch, insbesondere durch elastische Verformungen bedingte, versatzausgleichende Kopplung der Wellen 13, 16 erreicht wird.

Im montierten Zustand ist die angespritzte Welle 13 mit der zur Welle 13 separat ausgeführten Betätigungswelle 17 der Betätigungseinheit 12 gekoppelt, über die von einem Bediener der Schalter 11 betätigbar ist (Fig. 5). Die Welle 13 bildet eine Lagerstelle für die Betätigungswelle 17, und zwar ist die Betätigungswelle 17 im montierten Zustand auf die Welle 13 aufgesteckt und ist mit der Welle 13 in Drehrichtung formschlüssig verbunden. Um die Betätigungswelle 17 einfach auf die Welle 13 aufstecken zu können und dennoch eine zumindest weitgehend spielfreie Verbindung zwischen der Welle 13 und der Betätigungswelle 17 zu erreichen, ist an einem freien Ende der Welle 13 eine Einführschräge 18 angeförmt.

An die Betätigungswelle 17 der Betätigungseinheit 12 ist eine nicht näher dargestellte Herzkurve angeformt, in der ein zwischen der Betätigungswelle 17 und einem Drehknopf 48 der Betätigungseinheit 12 verliersicher gelagerter Metallstift geführt ist. Der Drehknopf 48 ist auf der Betätigungswelle 17 axial verschiebbar und drehfest gelagert und kann über die Herzkurve und den Metallstift in einer Versenkstellung gesichert und aus der Versenkstellung wieder in eine ausgefahrene Stellung geführt werden. Durch eine beim Versenken und beim Ausfahren entstehende Hubbewegung kann mit der Betätigungseinheit 12 ein weiteres, nicht näher dargestelltes Schalterelement betätigt werden, das in einem am Innenumfang des Schalterträgers angeformten Kanal 49 gelagert ist.

### Bezugszeichen

- 10: Trägerelement
- 11: Schalter
- 12: Betätigungseinheit
- 13: Welle
- 14: Kupplung
- 15: Hinterschneidung
- 16: Schalterwelle
- 17: Betätigungswelle
- 18: Einführschräge
- 19: Ausnehmung
- 20: Bund
- 21: Schrägfläche
- 22: Schrägfläche
- 23: Spritzdüse
- 24: Bund
- 25: Bajonettverschluss
- 26: Aufnahme
- 27: Aufnahme
- 28: Boden
- 29: Außenwand
- 30: Ausnehmung
- 31: Ausnehmung
- 32: Steg
- 33: Steg
- 34: Schaltergehäuse
- 35: Stirnseite
- 36: Rastelement
- 37: Rastelement
- 38: Richtung
- 39: Richtung
- 40: Element
- 41: Mitnahmesteg
- 42: Mitnahmesteg
- 43: Ende
- 44: Ausnehmung
- 45: Ausnehmung
- 46: Ausnehmung
- 47: Kanal
- 48: Drehknopf
- 49: Kanal
- 50: Rastausnehmung
- 51: Rastausnehmung
- 52: Rastausnehmung
- 53: Rasthaken
- 54: Rasthaken

## Patentansprüche

1. Drehschaltervorrichtung, insbesondere für ein Haushaltsgerät, mit einem Trägerelement (10) und einem Schalter (11), dessen Schalterwelle (16) über eine Betätigungseinheit (12) betätigbar ist, **dadurch gekennzeichnet, dass** an das Trägerelement (10) eine Welle (13) drehbar angespritzt ist, die im montierten Zustand mit der Schalterwelle (16) des Schalters (11) über eine Koppelstelle gekoppelt ist.

2. Drehschaltervorrichtung nach Anspruch 1, **dadurch gekennzeichnet, dass** die Welle (13) mit dem Trägerelement (10) eine Hinterschneidung (15) aufweist.

3. Drehschaltervorrichtung nach Anspruch 1 oder 2, **dadurch gekennzeichnet, dass** im montierten Zustand die angespritzte Welle (13) und die Schalterwelle (16) über eine versatzausgleichende Kupplung (14) gekoppelt sind.

4. Drehschaltervorrichtung nach Anspruch 3, **dadurch gekennzeichnet, dass** wenigstens ein Teil der Kupplung (14) an die angespritzte Welle (13) und/oder an die Schalterwelle (16) angeformt ist.

5. Drehschaltervorrichtung nach einem der vorhergehenden Ansprüche, **dadurch gekennzeichnet, dass** die angespritzte Welle (13) im montierten Zustand mit einer zur Welle (13) separat ausgeführten Betätigungswelle (17) der Betätigungseinheit (12) gekoppelt ist.

6. Drehschaltervorrichtung nach Anspruch 5, **dadurch gekennzeichnet, dass** die angespritzte Welle (13) eine Einführschräge (18) zur Kopplung mit der Betätigungswelle (17) der Betätigungseinheit (12) aufweist.

7. Drehschaltervorrichtung nach einem der vorhergehenden Ansprüche, **dadurch gekennzeichnet, dass** die Welle (13) über korrespondierende Schrägflächen (21, 22) im Trägerelement (10) gelagert ist.

8. Drehschaltervorrichtung nach einem der vorhergehenden Ansprüche, **dadurch gekennzeichnet, dass** das Trägerelement (10) von einem Schalterträger gebildet ist.

9. Drehschaltervorrichtung nach Anspruch 8, **dadurch gekennzeichnet, dass** das Trägerelement (10) und der Schalter (11) im montierten Zustand über eine Rastverbindung verbunden sind.

10. Drehschaltervorrichtung nach einem der vorhergehenden Ansprüche, **dadurch gekennzeichnet, dass** die Welle (13) einen Kanal (47) aufweist.

11. Verfahren zur Herstellung einer Drehschaltervorrichtung, insbesondere für ein Haushaltsgerät, mit einem Trägerelement (10) und einem Schalter (11), dessen Schaltervvelle (16) über eine Betätigungseinheit (12) betätigbar ist
**dadurch gekennzeichnet, dass** das Trägerelement mit zumindest zwei Spritzdüsen (23, 23', 23") abgespritzt wird, dass an das Trägerelement (10) eine Welle (13) drehbar angespritzt wird, und die Welle (13) zur Montage mit der Schalterwelle (16) des Schalters (11) über eine Koppelstelle gekoppelt wird.

## Claims

1. Rotary switch device, particularly for a domestic appliance, with a support element (10) and a switch (11), the switch shaft (16) of which is actuable by way of an actuating unit (12), **characterised in that** a shaft (13), which in the mounted state is coupled with the switch shaft (16) of the switch (11) by way of a coupling point, is injection-moulded at the support element (10) to be rotatable.

2. Rotary switch device according to claim 1, **characterised in that** the shaft (13) together with the support element (10) has an undercut (15).

3. Rotary switch device according to claim 1 or 2, **characterised in that** in the mounted state the injection-moulded shaft (13) and the switch shaft (16) are coupled by way of a coupling (14) compensating for offset.

4. Rotary switch device according to claim 3, **characterised in that** at least a part of the coupling (14) is formed at the injection-moulded shaft (13) and/or at the switch shaft (16).

5. Rotary switch device according to any one of the preceding claims, **characterised in that** the injection-moulded shaft (13) in the mounted state is coupled with an actuating shaft (17), which is constructed separately from the shaft (13), of the actuating unit (12).

6. Rotary switch device according to claim 5, **characterised in that** the injection-moulded shaft (13) has an introduction chamfer (18) for coupling with the actuating shaft (17) of the actuating unit (12).

7. Rotary switch device according to any one of the preceding claims, **characterised in that** the shaft (13) is mounted in the support element (10) by way of corresponding inclined surfaces (21, 22).

8. Rotary switch device according to any one of the preceding claim, **characterised in that** the support element (10) is formed by a switch carrier.

9. Rotary switch device according to claim 8, **characterised in that** the support element (10) and the switch (11) in the mounted state are connected by way of a detent connection.

10. Rotary switch device according to any one of the preceding claims, **characterised in that** the shaft (13) has a channel (47).

11. Method for producing a rotary switch device, particularly for a domestic appliance, with a support element (10) and a switch (11), the switch shaft (16) of which is actuable by way of an actuating element (12), **characterised in that** the support element is injection-moulded by at least two injection-moulding nozzles (23, 23', 23"), that a shaft (13) is injection-moulded at the support element (10) to be rotatable and that the shaft (13) is, for mounting, coupled with the switch shaft (16) of the shaft (11) by way of a coupling point.

## Revendications

1. Ensemble interrupteur rotatif, en particulier pour un appareil ménager, comprenant un élément support (10) et un interrupteur (11), dont l'arbre d'interrupteur (16) peut être actionné au moyen d'une unité d'actionnement (12), **caractérisé en ce que** sur l'élément support (10) est appliqué par projection de façon rotative un arbre (13), qui est couplé dans l'état monté avec l'arbre d'interrupteur (16) de l'interrupteur (11) au moyen d'un point d'accouplement.

2. Ensemble interrupteur rotatif selon la revendication 1, **caractérisé en ce que** l'arbre (13) avec l'élément support (10) présente une contre-dépouille (15).

3. Ensemble interrupteur rotatif selon la revendication 1 ou 2, **caractérisé en ce que**, dans l'état monté, l'arbre (13) appliqué par projection et l'arbre d'interrupteur (16) sont couplés au moyen d'un accouplement (14) compensant le déport.

4. Ensemble interrupteur rotatif selon la revendication 3, **caractérisé en ce qu'**au moins une partie de l'accouplement (14) est moulée sur l'arbre (13) appliqué par projection et/ou sur l'arbre d'interrupteur (16).

5. Ensemble interrupteur rotatif selon l'une quelconque des revendications précédentes, **caractérisé en ce que**, dans l'état monté, l'arbre (13) appliqué par projection est couplé avec un arbre d'actionnement (17), réalisé séparément de l'arbre (13), de l'unité d'actionnement (12).

6. Ensemble interrupteur rotatif selon la revendication 5, **caractérisé en ce que** l'arbre (13) appliqué par projection présente un chanfrein d'introduction (18) pour l'accouplement avec l'arbre d'actionnement (17) de l'unité d'actionnement (12).

7. Ensemble interrupteur rotatif selon l'une quelconque des revendications précédentes, **caractérisé en ce que** l'arbre (13) est fixé au moyen de surfaces inclinées (21, 22) correspondantes dans l'élément support (10).

8. Ensemble interrupteur rotatif selon l'une quelconque des revendications précédentes, **caractérisé en ce que** l'élément support (10) est formé par un support d'interrupteur.

9. Ensemble interrupteur rotatif selon la revendication 8, **caractérisé en ce que** l'élément support (10) et l'interrupteur (11) sont reliés, dans l'état monté, au moyen d'une liaison par encliquetage.

10. Ensemble interrupteur rotatif selon l'une quelconque des revendications précédentes, **caractérisé en ce que** l'arbre (13) présente un canal (47).

11. Procédé pour la fabrication d'un ensemble interrupteur rotatif, en particulier pour un appareil ménager, comprenant un élément support (10) et un interrupteur (11), dont l'arbre d'interrupteur (16) peut être actionné au moyen d'une unité d'actionnement (12), **caractérisé en ce que** l'élément support est arrosé avec au moins deux buses de pulvérisation (23, 23', 23"), **en ce qu'**un arbre (13) est appliqué par projection de façon rotative sur l'élément support (10) et l'arbre (13) est couplé pour le montage avec l'arbre d'interrupteur (16) de l'interrupteur (11) au moyen d'un point d'accouplement.
